# EUROPÄISCHE PATENTSCHRIFT

(11) **EP 3 017 872 B1**
(45) Veröffentlichungstag und Bekanntmachung des Hinweises auf die Patenterteilung: **20.02.2019**
(21) Anmeldenummer: 14198541.6
(22) Anmeldetag: 17.12.2014
(51) Int. Cl.: B08B 9/051, B08B 9/043, B08B 9/049, B08B 9/093, B08B 3/02, B05B 1/26, E03F 9/00

(54) **Höchstdruck-Wasserstrahlvorrichtung, Kanalreinigungsvorrichtung und Höchstdruck-Wasserstrahlverfahren**
High pressure water jet device, channel cleaning device and high pressure water jet method
Dispositif de jet d'eau haute pression, dispositif de nettoyage de canal et procédé de jet d'eau haute pression

(30) Priorität: 29.10.2014 DE 102014115755
(43) Veröffentlichungstag der Anmeldung: 11.05.2016
(73) Patentinhaber: Galinsky, Volker, 01640 Coswig (DE)
(72) Erfinder: Galinsky, Volker, 01640 Coswig (DE)
(74) Vertreter: Lippert Stachow Dresden

(56) Entgegenhaltungen:
- EP-A2- 1 129 793
- DE-A1- 2 250 290
- DE-U1-202014 000 026
- US-A- 1 510 175
- US-A- 2 439 032
- US-A- 2 884 745

## Beschreibung

Die Erfindung betrifft eine Höchstdruck-Wasserstrahlvorrichtung zur Bearbeitung einer Fläche. Derartige Wasserstrahlvorrichtungen werden beispielsweise zur Reinigung von Anhaftungen aufweisenden Flächen verwendet. Hierzu umfasst die Höchstdruck-Wasserstrahlvorrichtung eine Düse mit mindestens einer Öffnung zur Erzeugung eines einem gerichteten Strahlweg folgenden Strahls eines flüssigen, unter Höchstdruck stehenden Mediums.

Die Erfindung betrifft zudem eine Kanalreinigungsvorrichtung zum Reinigen von Kanälen, beispielsweise von offenen Kanälen oder von geschlossenen Kanälen. Hiervon erfasst sind auch nicht für Personen zugänglichen Kanäle, wobei mittels der Kanalreinigungsvorrichtung auf den Flächen der Kanäle verschiedene Bearbeitungsschritte, beispielsweise eine Reinigung ausführbar sind.

Ferner betrifft die Erfindung ein Höchstdruck-Wasserstrahlverfahren zur Bearbeitung einer Fläche, umfassend das Erzeugen eines einem gerichteten Strahlweg folgenden Strahls eines flüssigen, unter Höchstdruck stehenden Mediums mittels einer Düse und dem anschließenden Richten des Strahls auf die zu bearbeitende Fläche. Sofern nachfolgend von einer zu bearbeitenden Fläche die Rede ist, sind damit Flächen gemeint, die Beschichtungen oder Anhaftungen oder andere zu beseitigende Bestandteile auf der Fläche aufweisen, welche mit der Vorrichtung zu beseitigen sind.

Es sind Wasserstrahlvorrichtungen für eine Vielzahl unterschiedlicher Anwendungen, wie beispielsweise dem Schneiden von Materialen, dem Entfernen von auf Körpern abgeschiedenen Beschichtungen, wie Lacken, oder aber zum Entfernen von unerwünschten An- / Ablagerungen, Verunreinigungen oder Verschmutzungen, hier allgemein als Anhaftungen bezeichnet, auf Flächen, insbesondere auf Flächen in Kanälen bekannt. Beispielsweise ist in der US 2 439 032 A eine Düse zum sogenannten Shot-Peening beschrieben, bei dem feste Partikel mithilfe eines unter Druck stehenden Fluids auf eine zu bearbeitende Oberfläche gestrahlt werden, um die Oberfläche zu verdichten. Aus der US1510175 A ist ein Sprühkopf für gärtnerische Anwendungen bekannt, bei welchem die Ausbreitung des Sprühstrahls in einem Sprühbereich mittels eines Deflektors begrenzt wird.

Es ist auch bekannt, dass das Mediumm welches zum Entfernen von Anhaftungen zur Anwendung kommt, feste Bestandteile aufweisen kann, um die abrasive Wirkung zu verstärken. Für die verschiedenen Anwendungen und den damit verknüpften Leistungsanforderungen kommen verschiedene Druckbereiche in Betracht, in welchen die Wasserstrahlvorrichtungen betrieben werden.

Als Höchstdruck sollen hier Drücke des Mediums, häufig Wasser, im Bereich von größer 500 bar bis ca. 3000 bar bezeichnet sein. Zwar sind Pumpen bekannt mit denen Drücke des Mediums von bis zu 6000 bar erreichbar sind, jedoch besteht bei diesen extremen Drücken von bis zu 6000 bar die Einschränkung, dass das Medium mittels unflexiblen Medienführungen, wie beispielsweise starren Rohren, zu der Düse oder den Düsen geleitet wird. Solche extremen Drücke werden beispielsweise bei stationären Wasserstrahlvorrichtungen verwendet, die zum Trennen oder Schneiden von harten Werkstoffen verwendet werden. Hinsichtlich flexibler Medienführungen, wie beispielsweise verstärkten Kunststoffschläuchen, ist die Obergrenze des maximal durch diese flexible Medienführung leitbaren Mediums derzeit auf ca. 3000 bar begrenzt. Mit deren Weiterentwicklung sind durchaus auch höhere Drücke möglich und mit der nachfolgend beschriebenen Erfindung nutzbar. Von diesen Wasserstrahlvorrichtungen, die mit unter Höchstdruck stehenden Medien arbeiten, sind jene Wasserstrahlvorrichtungen zu unterscheiden, die mit Hochdruck betrieben werden. Der Bereich des Hochdrucks bei Wasserstrahlvorrichtungen zur Bearbeitung von Flächen überschneidet sich mit dem Bereich des Höchstdruck, wobei die Obergrenze des Hochdrucks, bei den derzeitig üblichen Wasserstrahlvorrichtungen bei ca. 700 bar, weit unterhalb der Obergrenze des Höchstdrucks liegt.

Der Übergang vom Bereich des Hochdrucks zum Bereich des Höchstdrucks erfolgt vor dem Hintergrund, auch sehr dichte und harte Anhaftungen an den zu bearbeitenden Flächen, beispielsweise an Flächen eines Kanals, zu entfernen und auf Grund dieser gesteigerten Wirkung des Mediums die flächenbezogene Menge des zur Bearbeitung notwendigen Mediums zu reduzieren.

Für die Bearbeitung und damit die Konzeptionierung der Vorrichtung ist neben den Druckangaben insbesondere die Flüssigkeitsmenge pro Zeiteinheit von Interesse, die durch eine, gegebenenfalls auch mehr als eine Pumpe der Vorrichtung bereitgestellt wird. Für das hier betrachtete Höchstdruckwasserstrahlverfahren mit den oben angeführten Druckbereichen sind Flüssigkeitsmengen von 8 bis 40 l/min üblich, wobei es für die verschiedenen Mengenbereiche unterschiedliche Konfigurationen von Pumpenparametern gibt. Sofern sich, wie in Bezug auf die obere Druckgrenze dargelegt, die zur Verfügung stehende Technik der Pumpen verbessert, können sich auch bezüglich der für das Verfahren und die Vorrichtung verwendbaren Flüssigkeitsmenge die Grenzen und die dafür verfügbaren Pumpen verschieben.

Für die beiden genannten Druckbereiche sind Vorrichtungen, beispielsweise aus DE 20 2010 016 857 U1 und DE 20 2014 000 026 U1, sowie Verfahren bekannt, bei denen ein Medium mittels einer Arbeitsmaschine auf einen bestimmten Druck gebracht und mittels Schläuchen oder anderen Medienführungen, wie beispielsweise Rohren oder flexiblen Schläuchen, zu einer Düse geleitet wird. Das unter Druck stehende Medium tritt anschließend einem gerichteten Strahlweg folgend als Freistrahl aus einer Öffnung der Düse aus. Durch Positionierung der Düse kann dieser Freistrahl auf die zu bearbeitenden Fläche gerichtet werden, wo der Strahl beim Auftreffen wiederum eine lokal begrenzte abrasive Wirkung hervorruft. Abhängig von der Düsenform kann der Strahl gebündelt oder fächerförmig ausgebildet sein. Während ein gebündelter Strahl eine im Wesentlichen kreisförmige Querschnittsform aufweist, zeichnet sich ein fächerförmiger Strahl dadurch aus, dass das Medium beim Austritt aus der Öffnung in Form eines Fächers aufgespreizt wird, so dass es linienförmig auf der zu bearbeitenden Fläche auftrifft. Es sind ferner Düsen bekannt, bei denen der Strahl in Form der Mantelfläche eines Kegels austritt. Ferner sind auch Düsen mit mehreren Öffnungen bekannt.

Nachteilig an den bekannten Vorrichtungen und Verfahren ist dabei, dass der Druck des Mediums einerseits so hoch sein muss, dass Anhaftungen auf den zu bearbeitenden Flächen zuverlässig entfernt werden können, bei solchen Drücken aber auch Beschädigung der zu bearbeitenden Flächen auftreten können, wenn die Anhaftungen entfernt sind und der Strahl auf die bereits bearbeitete Fläche trifft.

Eine Aufgabe der vorliegenden Erfindung ist es demnach eine Höchstdruck-Wasserstrahlvorrichtung, eine Kanalreinigungsvorrichtung sowie ein Höchstdruck-Wasserstrahlverfahren anzugeben, welche Beschädigungen der zu bearbeitenden Fläche durch den Strahl vermeiden, wobei aber die Anwendbarkeit für die benannten Anwendungsgebiete mindestens erhalten bleibt und verbessert werden kann.

Vorgeschlagen wird daher eine Höchstdruck-Wasserstrahlvorrichtung zur Bearbeitung einer Fläche umfassend eine Düse mit mindestens einer Öffnung zur Erzeugung eines einem gerichteten Strahlweg folgenden Strahls eines flüssigen, unter Höchstdruck im Bereich von größer 500 bar bis ca. 3000 bar stehenden Mediums.

Die Erfindung zeichnet sich dadurch aus, dass im Strahlweg ein Strahlumlenkmittel mittels einer Strahlumlenkmittelpositionierungseinrichtung positionierbar ist und das Strahlumlenkmittel eine zu der mindestens einen Düsenöffnung hin im Strahlweg positionierte Strahlumlenkfläche aufweist.

Hierdurch wird erreicht, dass das unter Höchstdruck stehende Medium, nachdem es als Strahl aus einer Öffnung der Düse ausgetreten ist, nicht direkt auf die zu bearbeitende Fläche trifft, sondern vielmehr vor dem Auftreffen auf die zu bearbeitende Fläche an der Strahlumlenkfläche des Strahlumlenkmittels umgelenkt wird. Soweit nachfolgend der Strahl beschrieben wird, erfolgt dies stets unter Bezug auf den Strahlweg, welchem der Strahl folgt und welcher durch das Auftreffen auf eine Oberfläche geändert wird. Unter Verwendung entsprechender Düsen oder nach dem Auffächern des Strahls auf eine Oberfläche kann der Strahl durch mehrere Strahlwege charakterisiert sein, die die Ausbreitung des Mediums im Raum sinnvoll und verständlich beschreiben. Beispielsweise können sie in einer Ebene liegen, wenn ein Höchstdruckstrahl mit spitzem Winkel auf eine Oberfläche trifft oder auf einem Kegelmantel bei einer entsprechenden Düse. Bei der Bestimmung der Strahlwege soll außer Betracht bleiben, dass jeder Strahl nach einem bestimmten Abstand von seiner Quelle stets aufgespreizt wird. Aufgrund des hohen Richtungsimpulses für unter Höchstdruck stehende Medien ist anzunehmen, dass dieser Anteil vernachlässigbar ist. Wird die Höchstdruck-Wasserstrahlvorrichtung zeitweise mit einem Druck betrieben, bei dem keine Beschädigungen der zu bearbeitenden Fläche zu erwarten sind, kann das Strahlumlenkmittel während dessen mittels der Strahlumlenkmittelpositionierungseinrichtung auch außerhalb des Strahlwegs positioniert werden, so dass der Strahl direkt auf die zu bearbeitende Fläche trifft.

Trotz eines mit der Umlenkung verbundenen Leistungsverlustes des Strahls, welcher maßgeblich in der Impulsänderung des Mediums begründet ist, wurde festgestellt, dass die zu bearbeitende Fläche so bearbeitet werden kann, d. h. das beispielsweise Anhaftungen genauso zuverlässig entfernbar sind, wie es bei einem direkt auf die zu bearbeitende Fläche gerichteten Strahl bekannt ist.

Darüber hinaus kann diese bearbeitende Wirkung des Strahls auf die zu bearbeitende Fläche sogar noch gesteigert werden. Dies ist erfindungsgemäß dadurch möglich, dass der Strahl durch die Umlenkung an der Strahlumlenkfläche in einer Alternative in einem, verglichen zum Strahlweg ohne Strahlumlenkmittel, spitzeren Auftreffwinkel auf die zu bearbeitende Fläche trifft. Der betreffende Auftreffwinkel ist der Winkel zwischen der bereits bearbeiteten, d. h. unter den Anhaftungen liegenden Fläche und dem umgelenkten Strahl, mithin der Komplementärwinkel einer Flächennormalen der bereits bearbeiteten Fläche und dem umgelenkten Strahl.

Das erfindungsgemäße Umlenken des Strahls mittels des Strahlumlenkmittels schließt auch die Alternative ein, dass der umgelenkte Strahl nicht auf die zu bearbeitenden Fläche trifft, wobei hierbei kein Auftreffwinkel messbar ist. Vielmehr wird der Strahl vom der Strahlumlenkfläche so umgelenkt, dass der umgelenkte Strahl im Wesentlichen, d.h. mit minimal möglichen Abweichungen, parallel zur bereits bearbeiteten Fläche verläuft. Auf diese Weise können Beschädigungen der bereits bearbeiteten Fläche durch Auftreffen des umgelenkten unter Höchstdruck stehenden Strahls gänzlich vermieden werden. Für diese Ausführungsform ist es vorteilhaft, wenn die Strahlumlenkfläche in unmittelbarer Nähe zur bereits bearbeiteten Fläche angeordnet ist, damit der umgelenkte Strahl unmittelbar über der bereits bearbeiteten Fläche auf die Anhaftungen gerichtet ist.

Der Auftreffwinkel liegt bevorzugt in einem Bereich größer 0° bis kleiner gleich 60°, weiterhin bevorzugt in einem Bereich größer 0° bis kleiner gleich 30°. Durch den spitzen Auftreffwinkel oder den parallel zur bereits bearbeiteten Fläche umgelenkten Strahl kann erreicht werden, dass Anhaftungen von der zu bearbeitenden Fläche geschnitten werden können, wobei der Impuls des umgelenkten Strahls auf die bereits bearbeiteten Fläche minimiert oder sogar vermieden wird und so deren Beschädigungen vermieden werden.

Vom Auftreffwinkel ist jener Winkel zu unterscheiden, mit dem der aus der Düse austretende, dem Strahlweg folgende Strahl auf die Strahlumlenkfläche trifft. Dieser Winkel zwischen dem Strahlweg und einer Flächennormalen der Strahlumlenkfläche liegt bevorzugt in einem Bereiche größer 0° bis kleiner gleich 30°, weiterhin bevorzugt in einem Bereich größer 0° bis kleiner gleich 60°.

Es wurde ferner festgestellt, dass die Strahlumlenkfläche zur Erreichung des technischen Effektes unterschiedlich gestaltet sein kann.

So kann vorgesehen sein, die Strahlumlenkfläche als Ebene oder, im Gegensatz zur nachfolgend beschriebenen Rinne, als schwach gekrümmte Fläche, d. h. mit einem Querschnitt dessen Radius oder Radien wesentlich größer sind als der Durchmesser des aus der Düse austretenden Strahls, ausgebildet sein. Hierdurch wird erreicht, dass sich der Strahl beim Auftreffen auf die Strahlumlenkfläche entsprechend seine Impulses und der Form der Strahlumlenkfläche fächerförmig verteilt. Infolge dessen trifft der Strahl nicht punktförmig sondern linienförmig auf die zu bearbeitenden Fläche, wodurch der mit dem Strahl bereitgestellte Impuls weiterhin zur Verfügung steht, jedoch vergleichbar einem Schaber linienförmig ist, wodurch die potentiell schädigende punktförmigen Bearbeitung vermieden werden kann und während einer gleichen Einwirkzeit des umgelenkten Strahls auf die zu bearbeitende Fläche ein größerer Abschnitt bearbeitbar ist.

In Abhängigkeit vom Anwendungsfall kann das Strahlumlenkmittel nach Art einer bogenförmig verformten Rinne ausgebildet sein. Die Strahlumlenkfläche ist demnach so ausgebildet, dass sie einen halbkreisförmigen Querschnitt, der einen geringfügig größeren Durchmesser hat als der gebündelte Strahl, aufweist, welcher wiederum an einem Bogen extrudiert wird. Bei dieser Ausgestaltung folgt der Strahl nach dem Austritt aus der Düse zunächst als gebündelter Strahl dem Strahlweg, trifft auf die Rinne und wird von dieser umgelenkt und verlässt die Rinne wieder als gebündelter Strahl, aber in einer anderen Richtung als der Strahlweg, dem der Strahl nach dem Austritt aus der Öffnung der Düse folgt. Hierdurch trifft der Strahl weiterhin kleinflächig auf die zu bearbeitende Fläche.

Ein weiterer erfindungsgemäßer Vorteil besteht darin, dass bekannte, vorhandene Höchstdruck-Wasserstrahlvorrichtungen umgerüstet werden können. Hierzu wird an diesen jeweils eine Strahlumlenkmittelpositionierungseinrichtung mit einem daran angeordneten Strahlumlenkmittel montiert. Die Strahlumlenkmittelpositionierungseinrichtung kann beispielsweise mittels einer arretierbaren Muffe an einem Halter der Düse befestigt sein. Durch Drehen der Muffe auf dem Halter kann das Strahlumlenkmittel sowohl im Strahlweg als auch außerhalb des Strahlwegs positioniert sein. Hinsichtlich der Anordnung der Strahlumlenkmittelpositionierungseinrichtung mit dem daran angeordneten Strahlumlenkmittel an der Höchstdruck-Wasserstrahlvorrichtung ist eine Vielzahl unterschiedlicher Ausgestaltungen möglich, die vom jeweiligen Anwendungsgebiet abhängen.

In einer zweckmäßigen Ausgestaltung ist das Strahlumlenkmittel als Hohlkörper ausgebildet, dessen innere Mantelfläche mindestens abschnittsweise die Strahlumlenkfläche ist.

Der Hohlkörper kann hierzu einen beliebig geformten Querschnitt aufweisen, welcher entlang eines Pfades extrudiert wird. Bevorzugt weist der Hohlkörper einen kreisförmigen oder elliptischen Querschnitt auf, welcher entlang einer Geraden extrudiert wird. Die Wandstärke des Hohlkörpers wird unter anderem in Abhängigkeit vom Druckbereich gewählt, in welchem die Höchstdruck-Wasserstrahlvorrichtung arbeitet.

Weiterhin kann vorgesehen sein, dass der Hohlkörper an seinen in Richtung der Extrusion liegenden Enden offen ausgebildet ist. Hierdurch kann erreicht werden, dass der aus der Düse ausgetretene Strahl durch die eine Öffnung, die Eintrittsöffnung, in das Innere des Hohlkörpers eintritt, an der Strahlumlenkfläche, mithin ein Abschnitt der inneren Mantelfläche des Hohlkörpers, umgelenkt wird, und anschließend aus der anderen Öffnung, der Austrittsöffnung, aus dem Hohlkörper austritt. In einer weiteren Ausgestaltung kann jedoch auch vorgesehen sein, dass die Düse im Inneren des Hohlkörpers angeordnet ist.

Vorteilhaft an dieser Ausgestaltung ist, dass hier im Gegensatz zur Verwendung einer Strahlumlenkfläche die als Ebene oder schwach gekrümmte Fläche ausgebildet ist, auch der Teil des Mediums zur Bearbeitung der zu bearbeitenden Fläche nutzbar ist, der sonst in eine Richtung umgelenkt wird, die weg von der zu bearbeitenden Fläche zeigt, da er von der inneren Mantelfläche hin zur Austrittsöffnung umgelenkt wird. Zudem ist es zur Bearbeitung der Wandflächen von Kanälen vorteilhaft, da eine vollumfängliche Strahlumlenkfläche und damit ein vollumfänglicher Schutz der zu bearbeitenden Fläche zur Verfügung stehen kann und zudem deren Schwenken mit dem Strahl nicht erforderlich ist.

In einer weiteren zweckmäßigen Ausgestaltung kann vorgesehen sein, die Strahlumlenkfläche lösbar am Strahlumlenkmittel anzuordnen.

Durch die lösbare Anordnung der Strahlumlenkfläche kann erreicht werden, dass diese ausgetauscht werden kann, ohne das gesamte Strahlumlenkmittel auszutauschen. Dies ist vorteilhaft, da durch das unter Höchstdruck stehende Medium ein Verschleiß der Strahlumlenkfläche auftreten kann. Die Strahlumlenkfläche kann beispielsweise durch eine Schraub- und/oder Klemmverbindung mit dem Strahlumlenkmittel lösbar verbunden sein. Als Werkstoffe für die Strahlumlenkfläche eignen sich insbesondere Edelstahl, Saphir oder Hartmetall, wobei eine Kombination dieser Werkstoffe und auch anderer geeigneter Werkstoffe möglich ist.

In einer weiteren vorteilhaften Ausgestaltung ist vorgesehen, dass mindestens die Strahlumlenkfläche elastisch verformbar ist.

Dies ist vorteilhaft, wenn die Strahlumlenkfläche mittels der Strahlumlenkmittelpositionierungseinrichtung in Kontakt mit der zu bearbeitenden Fläche gebracht ist. Durch die elastische Werkstoffeigenschaft der Strahlumlenkfläche, d. h. nach Verformung wieder in ihre ursprüngliche Ausgangsform zurückzukehren, kann sich die Strahlumlenkfläche der Kontur der zu bearbeitenden Fläche anpassen. Durch dieses Anlegen an die zu bearbeitende Fläche kann die Wirkung des umgelenkten Strahl auf die zu bearbeitende Fläche, beispielsweise auf die Anhaftungen, verbessert werden, da der Winkel zwischen dem umgelenkten Strahl und der bereits bearbeiteten Fläche auf diese Weise minimiert werden kann oder der parallele Verlauf des Strahl erzielt wird. Ferner wird so erreicht, dass der umgelenkte Strahl eine fächerförmige Form aufweist, die der Kontur der bereits bearbeiteten Fläche entspricht, so dass eine optimale linienförmige Bearbeitung der zu bearbeitenden Fläche möglich ist.

Die elastische Verformbarkeit kann beispielsweise dadurch erreicht werden, dass die Strahlumlenkfläche aus Federstahl gefertigt ist oder zumindest abschnittsweise Federstahl aufweist, der Federstahl kann zudem gehärtet sein.

Damit sich die Strahlumlenkfläche an die Kontur der zu bearbeitenden Fläche anpasst sobald die Strahlumlenkfläche mit der zu bearbeitenden Fläche in Kontakt gebracht wird, kann in einer Ausgestaltung vorgesehen sein, dass die Strahlumlenkfläche eine Mehrzahl von elastisch an dem Strahlumlenkmittel gelagerten Lamellen aufweist. Durch das in Kontakt bringen mit der zu bearbeitenden Fläche wird die relative Lage benachbarter Lamellen geändert. Dabei können die Lamellen selbst elastisch ausgebildet sein. Nach dem Lösen des Kontaktes der Strahlumlenkfläche und der zu bearbeitenden Fläche kehren die Lamellen in ihre ursprüngliche Form und/oder Lage wie vor dem Kontakt zurück.

In einer weiteren zweckmäßigen Ausgestaltung kann vorgesehen sein, dass die Strahlumlenkmittelpositionierungseinrichtung einen Linearaktor zur Positionierung des Strahlumlenkmittels relativ zur zu bearbeitenden Fläche aufweist mit einer Wirkrichtung zur zu bearbeitenden Fläche aufweist, so dass die erforderliche Lage und der erforderliche Winkel der Strahlumlenkfläche präzise und auf reproduzierbare sowie automatisierbare Weise eingestellt, wieder entfernt und auch unter Einwirkung des Strahls beibehalten werden kann. Bekannt und geeignet sind verschiedene pneumatische, hydraulische, mechanische oder elektrische Aktoren, wie beispielsweise Schienensysteme mit geeignetem Antrieb für darauf laufende Schlitten oder Halterungen, Luft- oder hydraulische Zylinder oder ein Spindelantrieb.

In einer weiteren vorteilhaften Ausgestaltung ist vorgesehen, dass die Düse mittels einer Düsenpositionierungseinrichtung relativ zum Strahlumlenkmittel bewegbar ausgebildet ist.

Hierzu ist die Düsenpositionierungseinrichtung an der Höchstdruck-Wasserstrahlvorrichtung angeordnet, so dass die Düse relativ zum Strahlumlenkmittel bewegbar ist. Da das Strahlumlenkmittel mittels der Strahlumlenkmittelpositionierungseinrichtung selbst positionierbar ist, sind sowohl die Düse als auch das Strahlumlenkmittel relativ zur zu bearbeitenden Fläche positionierbar. Hierdurch ist es möglich, die relative Bewegung zwischen Düse und Strahlumlenkmittel zu sperren, so dass das Strahlumlenkmittel stets der Bewegung der Düse folgt.

In einer weiteren zweckmäßigen Ausgestaltung kann vorgesehen sein, dass die Höchstdruck-Wasserstrahlvorrichtung einen motorisierten Fahrwagen umfasst, an welchem eine Düsenpositionierungseinrichtung mit der Düse und die Strahlumlenkmittelpositionierungseinrichtung mit dem Strahlumlenkmittel angeordnet sind.

Auf diese Weise kann eine weitere Automatisierung der Höchstdruck-Wasserstrahlvorrichtung erreicht werden. Hierzu kann der Fahrwagen beispielsweise einen elektrischen Antrieb aufweisen, mittels dessen der Fahrwagen relativ zu der zu bearbeitenden Fläche bewegbar ist. Zum Beispiel kann der Fahrwagen auf Rädern oder Ketten auf der Fläche stehen. Auf diese Weise kann auch erreicht werden, dass die Höchstdruck-Wasserstrahlvorrichtung aus größerer Entfernung zu der zu bearbeitenden Fläche ferngesteuert werden kann, indem beispielsweise eine teilweise bidirektionale Medienzuführung vorgesehen ist, mittels der die Höchstdruck-Wasserstrahlvorrichtung mit dem Fahrwagen mit den benötigten Medien, wie beispielsweise elektrischer Energie, Steuersignalen, dem Medium für den Strahl und Daten versorgt wird.

Hierbei ist in einer weiteren zweckmäßigen Ausgestaltung vorgesehen, dass die Düse mittels der Düsenpositionierungseinrichtung um eine zum Fahrweg des Fahrwagens parallele Achse schwenkbar ausgebildet ist. Weiterhin ist in einer weiteren Ausgestaltung vorgesehen, dass das Strahlumlenkmittel mittels der Strahlumlenkmittelpositionierungseinrichtung um eine zum Fahrweg des Fahrwagens parallele Achse schwenkbar ausgebildet ist, wodurch sie für verschieden Anforderungen hinsichtlich der Positionierung von Düse und Strahlumlenkmittel, insbesondere für die Kanalreinigung, ausgerüstet sind.

Für diese Ausgestaltungen kann beispielsweise vorgesehen sein, dass die Düsenpositionierungseinrichtung und die Strahlumlenkmittelpositionierungseinrichtung je einen elektrischen Drehantrieb aufweisen, deren Drehachsen parallel zum Fahrweg des Fahrwagens angeordnet sind. Die unabhängig voneinander betreibbaren Drehantriebe schwenken bevorzugt in einem Winkel größer 360°, weiterhin bevorzugt in einem Winkel von größer 400° um eine Achse parallel zum Fahrweg des Fahrwagens. Alternativ kann die Strahlumlenkeinrichtung auch fix mit der Düsenhalterung verbunden sein, so dass stets beide gemeinsam geschwenkt und ausgeschlossen werden können, dass der Strahl seitlich an der Strahlumlenkfläche vorbei auf die bereits bearbeitete Fläche trifft.

Es wird ferner eine Kanalreinigungsvorrichtung zum Reinigen eines Kanals mit einer erfindungsgemäßen Höchstdruck-Wasserstrahlvorrichtung vorgeschlagen.

Es hat sich gezeigt, dass die erfindungsgemäße Höchstdruck-Wasserstrahlvorrichtung, welche im Bereich von größer 500 bar bis ca. 3000 bar arbeitet, vorteilhaft zur Reinigung von offenen und geschlossenen Kanälen geeignet ist. Ein geschlossener Kanal zeichnet sich dadurch aus, dass er vollumfänglich geschlossen ist, wobei er aber zumindest eine Öffnung aufweist, um in den Kanal hineinzugelangen. In einer Ausgestaltung eignet sich die Kanalreinigungsvorrichtung insbesondere für geschlossene Kanäle, auch solche die keine Zugangsmöglichkeit für einen Bediener der Kanalreinigungsvorrichtung erlauben. Insbesondere in letzterem Fall weist die Kanalreinigungsvorrichtung einen Fahrwagen auf, der in den Kanal einfahren kann. Mittels der Medienzufuhr von außerhalb des Kanals ist sodann eine Bearbeitung der inneren Fläche des Kanals, beispielweise deren Reinigung möglich, wobei mittels Kamera am Fahrwagen oder der Düsenhalterung Positionierung und Bewegung von Düse und Strahlumlenkfläche sowie die Bearbeitung beobachtet und gesteuert werden können. Derartige Fahrwagen sind in den verschiedensten Ausführungen bekannt.

Entsprechend einer weiteren Ausgestaltung hat es sich für eine während der Behandlung dauerhafte präzise Positionierung als vorteilhaft erwiesen, wenn die Höchstdruck-Wasserstrahlvorrichtung eine Abstützeinrichtung umfasst, welche gegen die Kanalwandung pressbar ist. Beispielsweise können damit die Strahlumlenkungsfläche auf der aktuell zu bearbeitenden Seite des Kanals und die Abstützeinrichtung auf der gegenüber liegenden Seite gegen die Kanalwandung gepresst werden, so dass die Vorrichtung im Kanal verspannt wird. Alternativ kann die Abstützeinrichtung auch mit der dem Fahrwagen zugeordneten Fixierung im Kanal zusammenwirken.

Die Aufgabe wird ferner gelöst durch ein Höchstdruck-Wasserstrahlverfahren zur Bearbeitung einer Fläche umfassend das Erzeugen eines einem gerichteten Strahlweg folgenden Strahls eines flüssigen, unter Höchstdruck im Bereich von größer 500 bar bis ca. 3000 bar stehenden Mediums mittels einer Düse und dem Richten des Strahls auf die zu bearbeitende Fläche.

Das Höchstdruck-Wasserstrahlverfahren zeichnet sich dadurch aus, dass der Strahl nach dem Austritt aus der Düse und vor dem Auftreffen auf die zu bearbeitende Fläche umgelenkt wird. Das Umlenken erfolgt erfindungsgemäß derart, dass der Strahl in einem, verglichen zum Strahlweg ohne Strahlumlenkmittel, spitzeren Auftreffwinkel auf die zu bearbeitende Fläche trifft oder alternativ in einer parallelen Richtung verläuft, wobei wie oben beschrieben die Richtungsbeziehungen zwischen Strahl und Fläche stets auf die bereits bearbeitete Fläche bezogen wird, da dies durch die Anhaftungen für die noch zu bearbeitende Fläche nicht oder zumindest nicht eindeutig möglich ist. Die Umlenkung des Strahls wurde oben zur Vorrichtung, welche zur Ausführung des Verfahrens geeignet ist, im Detail beschrieben, so dass auch auf die dortigen Darlegungen verwiesen wird.

Durch das Umlenken des Strahl wird erreicht, dass das unter Höchstdruck stehende Medium nachdem es als Strahl aus einer Öffnung der Düse ausgetreten ist, nicht direkt auf die zu bearbeitende Fläche trifft, sondern vielmehr vor dessen Auftreffen umgelenkt wird, wobei durch die Umlenkung sowohl die Richtung des umgelenkten Strahl relativ zum aus der Düse ausgetretenen Strahl als auch die Form des umgelenkten Strahls veränderbar ist.

Vorteilhaft ist es, wenn der aus der Düse austretende gebündelte Strahl vollständig vor dem Auftreffen auf die zu bearbeitende Fläche umgelenkt wird. Hierdurch werden einerseits eine Beschädigung der bereits bearbeiteten Fläche durch direktes Auftreffen des Strahls vermieden und andererseits die Menge des zur Verfügung stehenden Mediums bestmöglich ausgenutzt.

Darüber hinaus kann diese bearbeitende Wirkung des Strahls auf die zu bearbeitende Fläche sogar gesteigert werden. Dies ist erfindungsgemäß dadurch möglich, dass der Strahl durch die Umlenkung an der Strahlumlenkfläche in einem spitzeren Auftreffwinkel auf die zu bearbeitende Fläche trifft.

In einer Ausgestaltung des Verfahrens ist vorgesehen, dass der Strahl in eine zur bereits bearbeiteten Fläche parallele Richtung umgelenkt wird.

Dadurch, dass der umgelenkte Strahl im Wesentlichen, d.h. mit minimal möglichen Abweichungen, parallel zur bereits bearbeiteten Fläche verläuft, wird erreicht, dass der umgelenkte Strahl die bereits bearbeitete Fläche nicht in einem schädigenden Maße trifft. Auf diese Weise können Beschädigungen der bereits bearbeiteten Fläche durch direktes Auftreffen des umgelenkten, unter Höchstdruck stehenden Mediums des Strahls gänzlich vermieden werden.

In einer weiteren Ausgestaltung des Verfahrens ist vorgesehen, dass der Strahl nach dem Austritt aus der Düse und vor dem Auftreffen auf die zu bearbeitende Fläche unter Ausbildung eines ebenen oder gekrümmten Fächerstrahls umgelenkt wird.

Hierdurch trifft der Strahl nicht punktförmig sondern linienförmig auf die zu bearbeitenden Fläche, wodurch gegenüber einer punktförmigen Bearbeitung während einer gleichen Einwirkzeit des umgelenkten Strahls ein größerer Abschnitt der Fläche bearbeitbar ist.

In einer weiteren Ausgestaltung des Verfahrens ist vorgesehen, dass das Umlenken des Strahls mittels einer Strahlumlenkfläche erfolgt, wobei der Strahl während einer Bewegung der Strahlumlenkfläche relativ zu der zu bearbeitenden Fläche stets von der Strahlumlenkfläche umgelenkt wird.

Auf diese Weise kann der aus der Düse austretende Strahl zunächst beliebig relativ zu der zu bearbeitenden Fläche ausgerichtet werden. Diese Verfahrensausgestaltung schließt ein, dass die Bewegung der Strahlumlenkfläche synchronisiert ist mit dem Ausrichten des aus der Düse austretenden Strahls relativ zu der bereits bearbeiteten Fläche und dabei der Strahl, ohne diese direkt zu berühren oder zu beschädigen, von der Strahlumlenkfläche umgelenkt wird.

In einer zweckmäßigen Ausgestaltung des Verfahrens ist vorgesehen, dass das Umlenken des Strahls mittels einer Strahlumlenkfläche erfolgt, welche während der Bearbeitung mit der bereits bearbeiteten Fläche in Kontakt gebracht wird.

Durch das in Kontakt bringen der Strahlumlenkfläche mit der bereits bearbeiteten Fläche, wird eine räumliche Nähe zwischen der Umlenkung und dem Auftreffen des umgelenkten Strahls auf der zu bearbeitenden Fläche erreicht, wodurch die Wirkung des umgelenkten Strahls auf die zu bearbeitende Fläche verbessert wird.

Zweckmäßig ist es ferner, dass die Strahlumlenkfläche während sie mit der bereits bearbeiteten Fläche in Kontakt gebracht durch dieses in Kontakt bringen verformt wird.

Durch das Verformen der Strahlumlenkfläche durch das in Kontakt bringen der Strahlumlenkfläche mit der bereits bearbeiteten Fläche, kann sich die Strahlumlenkfläche an die Kontur der bereits bearbeiteten Fläche anlegen und dieser Kontur anpassen. Durch dieses Anlegen kann die Wirkung des umgelenkten Strahl auf die zu bearbeitende Fläche, beispielsweise auf die Anhaftungen, verbessert werden, da der Winkel zwischen dem umgelenkten Strahl und der bereits bearbeiteten Fläche auf diese Weise minimiert werden kann. Ferner wird so erreicht, dass der umgelenkte Strahl eine fächerförmige Form aufweist, die der Kontur der bereits bearbeiteten Fläche entspricht, so dass eine optimale linienförmige Bearbeitung der zu bearbeitenden Fläche möglich ist.

Die Erfindung soll nachfolgend anhand eines Ausführungsbeispiels näher erläutert werden. Hierzu zeigt
- Fig. 1a: eine Seitenansicht einer Höchstdruck-Wasserstrahlvorrichtung in Arbeitsstellung in einem Kanal und
- Fig. 1b: eine Vorderansicht der Höchstdruck-Wasserstrahlvorrichtung gemäß Fig. 1a in dem Kanal.

Die Fig. 1a und 1b zeigen ein und dieselbe Höchstdruck-Wasserstrahlvorrichtung in Arbeitsstellung. Aus Gründen der besseren Darstellbarkeit ist in Fig. 1a und 1b jeweils nur der Kanal 1 geschnitten dargestellt. In diesem Ausführungsbeispiel ist die Höchstdruck-Wasserstrahlvorrichtung geeignet zum Reinigen einer inneren Fläche 11 eines geschlossen Kanals 1. Ein geschlossener Kanal 1 zeichnet sich dadurch aus, dass er vollumfänglich geschlossen ist, wobei er aber zumindest eine Öffnung aufweist, damit die Höchstdruck-Wasserstrahlvorrichtung in den Kanal 1 verbracht werden kann. Mit der Höchstdruck-Wasserstrahlvorrichtung, welchen im Bereich von größer 500 bar bis ca. 3000 bar arbeiten, können hartnäckige Anhaftungen 8 an der Fläche 11 des Kanals 1 zuverlässig entfernt werden, ohne dabei die Fläche 11 selbst zu beschädigen. In der nachfolgenden Darstellung wird zwischen einer Fläche 11 und deren Anhaftungen 8 unterschieden, so dass die hier mit dem Bezugszeichen 11 bezeichnete Fläche der zuvor bereits bearbeiteten Fläche vergleichbar ist.

Die Höchstdruck-Wasserstrahlvorrichtung ist an einem Fahrwagen 7 angeordnet und bildet eine erfindungsgemäße Ausgestaltung einer Kanalreinigungsvorrichtung. Der Fahrwagen 7 weist einen nicht dargestellten Antrieb auf, mittels dessen der Fahrwagen 7 innerhalb des Kanals 1 entlang eines Fahrwegs 75 bewegbar ist. In der Arbeitsstellung, d. h. während der Bearbeitung der Anhaftungen 8 der Fläche 11 mittels des unter Höchstdruck stehenden Mediums, befindet sich der Fahrwagen 7 jedoch in Ruhe. Der in Fig. 1b dargestellten Pfeil nach rechts soll hierbei die vorwärts gerichtete Arbeitsrichtung der Höchstdruck-Wasserstrahlvorrichtung darstellen, während der nach Pfeil nach links den rückwärts gerichteten Fahrweg 75 darstellt. In dieser Ausführungsform ist der Fahrwagen 7 mittels vier vom Antrieb angetriebener Räder 73 im Kanal 1 bewegbar. Hierbei ist vorgesehen, dass die Räder 73 austauschbar am Fahrwagen 7 angeordnet sind, um die Höchstdruck-Wasserstrahlvorrichtung auch in Kanälen 1 mit anderen Querschnitten einsetzen zu können, wozu kleinere oder größere Räder 73 vorteilhaft wären. In einer anderen Ausführungsform ist vorgesehen, dass sich der Fahrwagen 7 mittels Ketten im Kanal 1 fortbewegt. Am Fahrwagen 7 ist ebenfalls eine Kamera 72 zur Beobachtung des Inneren des Kanals 1 in Richtung des Fahrweges 75 angeordnet. Aus Gründen einer übersichtlicheren Darstellung ist die Kamera 72 in Fig. 1a nicht gezeigt. Es können auch mehrere Kameras 72 zur vorwärts und rückwärts gerichteten Beobachtung des Kanals 1 vorgesehen sein.

Der Fahrwagen 7 ist mittels einer Medienversorgung 71 mit einer nicht dargestellten Medienversorgungseinrichtung verbunden. Über die Medienversorgung 71 werden alle von der Höchstdruck-Wasserstrahlvorrichtung und dem Fahrwagen 7 benötigten Medien übertragen. Mittels der Medienversorgung 71 kann der Fahrwagen 7 mit elektrischer Energie als auch mit Steuersignalen beispielweise für die Steuerung des nicht dargestellten Antriebs versorgt werden. Des Weiteren sind über die Medienversorgung 71 die Daten der Kamera 72 zu einer nicht dargestellten Auswerteeinheit übertragbar. Mittels der Medienversorgung 71 ist ebenfalls die Höchstdruck-Wasserstrahlvorrichtung mit einem flüssigen, unter Höchstdruck stehenden Medium, beispielsweise Wasser, welches zusätzlich noch mit einem Abrassivmittel versehen sein kann, versorgbar. Im dargestellten Ausführungsbeispiel erfolgt die Versorgung mit dem flüssigen Medium direkt zur Düsenpositionierungseinrichtung 8, während alle für den Fahrwagen 7 benötigten Medien über eine separate Leitung direkt zu diesem geführt werden. Andere Ausgestaltungen der Medienversorgung sind möglich, beispielsweise auch eine nur zum Fahrwagen 7 führende Medienversorgung, bei der das flüssige Medium durch den Wagen geleitet wird. Die nicht dargestellte Pumpe zur Erzeugung des Höchstdruck des Mediums kann hierzu in der ebenfalls nicht dargestellten Medienversorgungseinrichtung oder separat von dieser angeordnet sein.

Die Höchstdruck-Wasserstrahlvorrichtung umfasst ferner eine in Arbeitsrichtung angeordnete Düse 2 mit einer Öffnung 21. Das mittels der nicht dargestellten Pumpe erzeugte unter Höchstdruck stehende Medium wird mittels der Medienversorgung 71 zur Öffnung 21 der Düse 2 geleitet. In einer anderen Ausführungsform weist die Düse 2 mehrere Öffnungen 21 auf. Es kann ebenfalls vorgesehen sein, mehrere Düsen 2 an der Höchstdruck-Wasserstrahlvorrichtung anzuordnen. Zudem ist eine Düsenpositionierungseinrichtung 6 vorgesehen, mittels derer die Düse 2 um eine zum Fahrweg 75 parallele Achse schwenkbar ausgebildet ist.

Die Höchstdruck-Wasserstrahlvorrichtung umfasst ferner ein in Arbeitsrichtung angeordnetes Strahlumlenkmittel 4. Das Strahlumlenkmittel 4 ist in diesem Ausführungsbeispiel an einer Strahlumlenkmittelpositionierungseinrichtung 5 angeordnet, welche mit einer Halterung (nicht dargestellt) für das Strahlumlenkungsmittel 4 ausgebildet ist. Die Halterung ist im Ausführungsbeispiel mittels Luftmotor (nicht dargestellt) auf einem Linearschienensystem 51 beweglich. Die Halterung hat aufgrund der Ausführung des Linearschienensystems 51 eine zur Fläche 11 hin gerichtete mit einem Doppelpfeil dargestellte Wirkrichtung 511. Mittels des Schienensysytems 51 kann eine am Strahlumlenkmittel 4 angeordnete Strahlumlenkfläche 41 mithin zur Fläche 11 hin und auch von der Fläche 11 weg bewegt werden. Die Strahlumlenkmittelpositionierungseinrichtung 5 ist so ausgebildet, dass das Strahlumlenkmittel 4 und mithin die Strahlumlenkfläche 41 um eine zum Fahrweg 75 parallele Achse schwenkbar ist. In der Arbeitsstellung ist die Strahlumlenkfläche 41 mit der inneren Fläche 11 des Kanals 1 in Kontakt bringbar.

Am Fahrwagen 7 ist zudem eine in Richtung der Fläche 11 bewegbare Andruckplatte 74 angeordnet, mittels derer der Fahrwagen 7 in der Arbeitsstellung im Kanal 1 gegen ein unbeabsichtigtes Wegrollen, beispielsweise durch die Reaktionskraft des aus der Düse 2 austretenden, unter Höchstdruck stehenden Mediums, gesichert werden kann, indem die Andruckplatte 74 gegen die Fläche 11 des Kanals 1 gedrückt und gehalten wird.

Ferner ist an der Strahlumlenkmittelpositionierungseinrichtung eine Abstützeinrichtung 76 angeordnet. Die Abstützeinrichtung 76 umfasst einen nicht näher dargestellten Antrieb, so dass die Abstützeinrichtung 76 mit der inneren Fläche 11 des Kanals 1 in Kontakt gebracht werden kann, wenn sich die Höchstdruck-Wasserstrahlvorrichtung in der Arbeitsstellung befindet. Strahlumlenkungsfläche 41 und Abstützeinrichtung 76 wirken in entgegengesetzten Richtungen auf die Fläche 11 des Kanals 1, wodurch die Strahlumlenkungsfläche 41 und gleichermaßen der Fahrwagen 7 besonders sicher in der Arbeitsstellung gehalten werden. Wird die Höchstdruck-Wasserstrahlvorrichtung mittels des Fahrwagens 7 bewegt, d. h. wenn sich die Höchstdruck-Wasserstrahlvorrichtung nicht in der Arbeitsstellung befindet, so gibt es keinen Kontakt zwischen der Fläche 11 und der Andruckplatte 74 sowie zwischen der Fläche 11 und der Abstützeinrichtung 76. Die Abstützeinrichtung 74 kann wie in Fig. 1a dargestellt auch mehrere Stützen aufweisen, die jeweils separat mit der Fläche 11 in Kontakt bringbar sind.

Alternativ kann vorgesehen sein, dass am Fahrwagen 7 keine Andruckplatte 74 und keine Abstützeinrichtung 76, sondern ein Fixierpolster zum Halten des Fahrwagens 75 im Kanals 1 vorgesehen ist. Ein solches Fixierpolster wird beispielsweise von DE 20 2014 000 026 U1, auf die hiermit Bezug genommen wird, offenbart. Das Fixierpolster ist mit einem Medium füllbar, so dass es sich im Kanal 1 verpresst ohne den Kanal 1 jedoch zu versperren.

Mittels der Höchstdruck-Wasserstrahlvorrichtung kann ein Höchstdruck-Wasserstrahlverfahren zur Bearbeitung einer Anhaftungen 8 aufweisenden Fläche 11 durchgeführt werden. Hierzu wird zunächst das mittels der nicht dargestellten Pumpe erzeugte unter Höchstdruck im Bereich von größer 500 bar bis ca. 3000 bar stehende Medium mittels der Medienversorgung 71 zur Öffnung 21 der Düse 2 geleitet. Vermittels der Düse 2 wird ein einem gerichteten Strahlweg folgender, gebündelter Strahl 3 des flüssigen, unter Höchstdruck stehenden Mediums erzeugt. Im diesem Strahlweg ist die Strahlumlenkfläche 41 des Strahlumlenkmittels 4 mittels der Strahlumlenkmittelpositionierungseinrichtung 5 zu der mindestens einen Öffnung 21 hin im Strahlweg positionierbar. Die Strahlumlenkfläche 41 ist in diesem Ausführungsbeispiel als elastisches Federblech ausgebildet. Gemäß dem Höchstdruck-Wasserstrahlverfahren ist vorgesehen, dass der Strahl 3 nach dem Austritt aus der Düse 2 und vor dem Auftreffen auf die Anhaftungen 8 der Fläche 11 umgelenkt wird. Hierdurch werden zweierlei technische Wirkungen erreicht. Zum einen kann dadurch, dass der gebündelte Strahl 3 vollständig von der Strahlumlenkfläche 41 umgelenkt wird, verhindert werden, dass der Strahl 3 direkt auf die Fläche 11 trifft, so dass eine Beschädigung der Fläche 11 durch das unter Höchstdruck stehende Medium vermieden wird. Zum anderen ändert der Strahl 3 durch das Umlenken zumindest seine Richtung, in diesem Ausführungsbeispiel ebenfalls seine Form. Die Änderung der Richtung des Strahls 3 erfolgt dabei in eine Richtung, deren Winkel zur Fläche 11 hin spitzer ist als der Winkel des Strahlwegs des aus der Düse 2 austretenden unter Höchstdruck stehenden Mediums. Durch diesen spitzeren Winkel kann erreicht werden, dass Anhaftungen 8, ähnlich wie mit einem Schaber von der Fläche 11 geschnitten werden können, wobei der Impuls des umgelenkten Strahls 3 auf die Fläche 11 minimiert wird und so Beschädigungen der Fläche 11 vermieden werden.

Die Strahlumlenkfläche 41 ist in diesem Ausführungsbeispiel im nicht dargestellten unverformten Zustand eine Ebene. Der Strahlweg und die Normale dieser Ebene schließen einen Winkel von vorzugsweise größer gleich 60° ein. Mittels der Strahlumlenkmittelpositionierungseinrichtung 5 ist die Strahlumlenkfläche 41 gemäß Fig. 1a und 1b in der Arbeitsstellung in Kontakt mit der Fläche 11, wodurch sich die Strahlumlenkfläche 41 verformt und die Kontur der Fläche 11 annimmt.

Beim Auftreffen des gebündelten Strahls 3 auf die Strahlumlenkfläche 41 wird der gebündelte Strahl 3 fächerförmig verteilt. Da der Strahlweg zumindest teilweise in die Arbeitsrichtung zeigt, erfolgt die fächerförmige Verteilung durch die Impulserhaltung ebenfalls im Wesentlichen in Arbeitsrichtung. Die fächerförmige Verteilung erfolgt in einer zur Strahlumlenkfläche 41 deckungsgleichen Fläche. Ferner erfolgt durch die fächerförmige Verteilung ein Übergang von einer punktförmigen Bearbeitung hin zu einer linienartigen Bearbeitung.

Hinsichtlich der Form der Strahlumlenkfläche 41 kann in einer anderen Ausführungsform vorgesehen sein, dass diese im unverformten Zustand nicht als Ebene, sondern als einfach oder mehrfach gekrümmte Fläche ausgebildet ist. In einer weiteren Ausführungsform ist ferner vorgesehen, dass die Strahlumlenkfläche 41 die innere Mantelfläche eines Hohlkörpers ist, wobei der Hohlkörper eine Eintrittsöffnung und eine Austrittsöffnung aufweist. Der Hohlkörper kann dabei so ausgebildet sein, dass er nur unwesentlich kleiner ist als der Querschnitt des Kanals 1.

Die Form der Strahlumlenkfläche 41 kann auf unterschiedliche Weisen beeinflusst werden, die sich auch gegenseitig überlagern können. So kann die Strahlumlenkfläche 41 einerseits bereits durch den Impuls des Strahls 3 verformt werden, so dass sich beispielsweise eine konkave Strahlumlenkfläche 41 einstellt. Andererseits kann die Strahlumlenkfläche 41, wie oben beschrieben und in Fig. 1a und 1b dargestellt, auch dadurch in ihrer Form verändert werden, indem sie mittels der Strahlumlenkmittelpositionierungseinrichtung 5 mit der Fläche 11 in Kontakt gebracht wird. Durch das in Kontakt bringen der Strahlumlenkfläche 41 mit der Fläche 11 wird die Form der Strahlumlenkfläche 41 mit anderen Worten aktiv auch ohne Einwirkung des Strahls 3 auf die Strahlumlenkfläche 41 geändert. Vorteilhaft daran ist, dass sich die Strahlumlenkfläche 41 an die Fläche 11 anlegen kann, so dass die Form der Strahlumlenkfläche deckungsgleich mit der Form der Fläche 11 ist.

Vermittels der Düsenpositionierungseinrichtung 6 und der Strahlumlenkmittelpositionierungseinrichtung 5 sind die Düse 2 und die Strahlumlenkfläche 41 unabhängig voneinander bewegbar und positionierbar, wobei deren Bewegung aber auch synchronisierbar ist, so dass der Strahl 3 zu jedem Zeitpunkt vollständig von der Strahlumlenkfläche 41 umgelenkt wird. Dies ist beispielsweise dann vorteilhaft, wenn sich die Höchstdruck-Wasserstrahlvorrichtung in Arbeitsstellung befindet, aber die Strahlumlenkfläche 41 nicht in Kontakt mit der Fläche 11 steht.

Es kann ferner auch vorgesehen sein, dass die Strahlumlenkfläche 41 dazu verwendet wird, Anhaftungen 8 mechanisch von der Fläche 11 des Kanals zu entfernen, d. h. ohne dass der Strahl 3 aus der Düse 2 austritt. Mit anderen Worten können Anhaftungen 8 auch direkt mittels der Strahlumlenkfläche 41 von der Fläche 11 abgetrennt, beispielweise geschnitten werden.

### Bezugszeichenliste

- 1: Kanal
- 11: Fläche
- 2: Düse
- 21: Öffnung
- 3: Strahl
- 4: Strahlumlenkmittel
- 41: Strahlumlenkfläche
- 5: Strahlumlenkmittelpositionierungseinrichtung
- 51: Linearschienensystem
- 511: Wirkrichtung
- 6: Düsenpositionierungseinrichtung
- 7: Fahrwagen
- 71: Medienversorgung
- 72: Kamera
- 73: Räder
- 74: Andruckplatte
- 75: Fahrweg
- 76: Abstützeinrichtung
- 8: Anhaftung

## Patentansprüche

1. Höchstdruck-Wasserstrahlvorrichtung zur Beseitigung von Beschichtungen, Anhaftungen oder Bestandteilen auf einer Fläche, als zu bearbeitende Fläche bezeichnet, umfassend eine Düse (2) mit mindestens einer Öffnung (21) zur Erzeugung eines einem gerichteten Strahlweg folgenden Strahls (3) eines flüssigen, unter Höchstdruck im Bereich von größer 500 bar bis 3000 bar stehenden Mediums, **dadurch gekennzeichnet, dass** im Strahlweg ein Strahlumlenkmittel (4), welches eine zu der mindestens einen Öffnung (21) hin im Strahlweg positionierbare Strahlumlenkfläche (41) aufweist, mittels einer Strahlumlenkmittelpositionierungseinrichtung (5) derart positionierbar ist, dass der Strahl (3) nach dem Austritt aus der Düse (2) und vor dem Auftreffen auf eine zu bearbeitende Fläche mittels der im Strahlweg positionierten Strahlumlenkfläche (41) des Strahlumlenkmittels (4) umlenkbar ist, so dass der Strahl (3) in einem, verglichen zum Strahlweg ohne Strahlumlenkmittel (4), spitzeren Auftreffwinkel auf die Fläche trifft oder in einer zur Fläche parallelen Richtung verläuft.

2. Höchstdruck-Wasserstrahlvorrichtung nach Anspruch 1, **dadurch gekennzeichnet, dass** das Strahlumlenkmittel (4) als Hohlkörper ausgebildet ist, dessen innere Mantelfläche mindestens abschnittsweise die Strahlumlenkfläche (41) ist.

3. Höchstdruck-Wasserstrahlvorrichtung nach einem der vorhergehenden Ansprüche, **dadurch gekennzeichnet, dass** mindestens die Strahlumlenkfläche (41) elastisch verformbar ist.

4. Höchstdruck-Wasserstrahlvorrichtung nach einem der vorhergehenden Ansprüche, **dadurch gekennzeichnet, dass** die Strahlumlenkmittelpositionierungseinrichtung (5) einen Linearaktor zur Positionierung des Strahlumlenkmittels (4) mit einer Wirkrichtung (511) zur Fläche aufweist.

5. Höchstdruck-Wasserstrahlvorrichtung nach einem der vorhergehenden Ansprüche, **dadurch gekennzeichnet, dass** die Höchstdruck-Wasserstrahlvorrichtung einen motorisierten Fahrwagen (7) umfasst, an welchem eine Düsenpositionierungseinrichtung (6) mit der Düse (2) und die Strahlumlenkmittelpositionierungseinrichtung (5) mit dem Strahlumlenkmittel (4) angeordnet sind.

6. Höchstdruck-Wasserstrahlvorrichtung nach Anspruch 5, **dadurch gekennzeichnet, dass** die Düse (2) mittels der Düsenpositionierungseinrichtung (6) und/oder das Strahlumlenkmittel (4) mittels der Strahlumlenkmittelpositionierungseinrichtung (5) um eine zum Fahrweg (75) des Fahrwagens (7) parallele Achse schwenkbar ausgebildet ist.

7. Höchstdruck-Wasserstrahlvorrichtung nach einem der vorstehenden Ansprüche, **dadurch gekennzeichnet, dass** der Auftreffwinkel und/oder der Winkel, mit welchem der aus der Düse austretende, dem Strahlweg folgende Strahl auf die Strahlumlenkfläche trifft und welcher zwischen dem Strahlweg und einer Flächennormalen der Strahlumlenkfläche liegt, in einem Bereich größer 0° bis kleiner gleich 30° oder in einem Bereich größer 0° bis kleiner gleich 60° liegt.

8. Kanalreinigungsvorrichtung zum Reinigen eines Kanals **dadurch gekennzeichnet, dass** die Kanalreinigungsvorrichtung eine Höchstdruck-Wasserstrahlvorrichtung nach einem der Ansprüche 1 bis 7 umfasst.

9. Kanalreinigungsvorrichtung nach Anspruch 8, **dadurch gekennzeichnet, dass** die Höchstdruck-Wasserstrahlvorrichtung eine Abstützeinrichtung (76) umfasst, welche gegen die Kanalwandung pressbar ist.

10. Höchstdruck-Wasserstrahlverfahren zur Beseitigung von Beschichtungen, Anhaftungen oder Bestandteilen auf einer Fläche, als zu bearbeitende Fläche bezeichnet, umfassend
• das Erzeugen eines einem gerichteten Strahlweg folgenden Strahls (3) eines flüssigen, unter Höchstdruck im Bereich von größer 500 bar bis 3000 bar stehenden Mediums mittels einer Düse (2),
• Richten des Strahls auf die zu bearbeitende Fläche
**dadurch gekennzeichnet, dass** der Strahl (3) nach dem Austritt aus der Düse (2) und vor dem Auftreffen auf die zu bearbeitende Fläche mittels eines im Strahlweg positionierten Strahlumlenkmittels (4) derart umgelenkt wird, dass der Strahl (3) in einem, verglichen zum Strahlweg ohne Strahlumlenkmittel (4), spitzeren Auftreffwinkel auf die Fläche trifft oder in einer zur Fläche parallelen Richtung verläuft.

11. Höchstdruck-Wasserstrahlverfahren nach Anspruch 10, **dadurch gekennzeichnet, dass** der Strahl (3) nach dem Austritt aus der Düse (2) und vor dem Auftreffen auf die zu bearbeitende Fläche unter Ausbildung eines ebenen oder gekrümmten Fächerstrahls umgelenkt wird.

12. Höchstdruck-Wasserstrahlverfahren nach einem der Ansprüche 10 oder 11, **dadurch gekennzeichnet, dass** das Umlenken des Strahls (3) mittels einer Strahlumlenkfläche (41) erfolgt, wobei der Strahl (3) während einer Bewegung der Strahlumlenkfläche (41) relativ zu der zu bearbeitenden Fläche stets von der Strahlumlenkfläche (41) umgelenkt wird.

13. Höchstdruck-Wasserstrahlverfahren nach einem der Ansprüche 10 bis 12, **dadurch gekennzeichnet, dass** das Umlenken des Strahls (3) mittels einer Strahlumlenkfläche (41) erfolgt, welche während der Bearbeitung der Fläche mit der Fläche in Kontakt gebracht wird.

14. Höchstdruck-Wasserstrahlverfahren nach Anspruch 13, **dadurch gekennzeichnet, dass** die Strahlumlenkfläche (41) infolge des Kontakts mit der Fläche verformt wird.

15. Höchstdruck-Wasserstrahlverfahren nach einem der Ansprüche 10 bis 14, **dadurch gekennzeichnet, dass** der Auftreffwinkel und/oder der Winkel, mit welchem der aus der Düse austretende, dem Strahlweg folgende Strahl auf die Strahlumlenkfläche trifft und welcher zwischen dem Strahlweg und einer Flächennormalen der Strahlumlenkfläche liegt, in einem Bereich größer 0° bis kleiner gleich 30° oder in einem Bereich größer 0° bis kleiner gleich 60° liegt.

## Claims

1. Ultra-high-pressure water-jet apparatus for removing coatings, adhesions or constituents from a surface, referred as surface to be treated, comprising a nozzle (2) having at least one opening (21) for creating a jet (3), following a directed jet path, of a liquid medium under ultra high pressure in the range of greater than 500 bar to 3000 bar, **characterized in that** a jet deflection means (4), which has a jet deflection face (41) that is positionable in the jet path in a manner facing the at least one opening (21), is positionable in the jet path by means of a jet-deflection-means positioning device (5) such that, after exiting the nozzle (2) and before striking a surface to be treated, the jet (3) is deflectable by means of the jet deflection face (41), positioned in the jet path, of the jet deflection means (4), such that the jet (3) strikes the surface at a more acute striking angle compared with the jet path without any jet deflection means (4), or runs in a direction parallel to the surface.

2. Ultra-high-pressure water-jet apparatus according to Claim 1, **characterized in that** the jet deflection means (4) is in the form of a hollow body, at least some of the inner lateral surface of which is the jet deflection face (41).

3. Ultra-high-pressure water-jet apparatus according to either of the preceding claims, **characterized in that** at least the jet deflection face (41) is elastically deformable.

4. Ultra-high-pressure water-jet apparatus according to one of the preceding claims, **characterized in that** the jet-deflection-means positioning device (5) has a linear actuator for positioning the jet deflection means (4) with an effective direction (511) to the surface.

5. Ultra-high-pressure water-jet apparatus according to one of the preceding claims, **characterized in that** the ultra-high-pressure water-jet apparatus comprises a motor-driven carriage (7), on which a nozzle positioning device (6) with the nozzle (2) and the jet-deflection-means positioning device (5) with the jet deflection means (4) are arranged.

6. Ultra-high-pressure water-jet apparatus according to Claim 5, **characterized in that** the nozzle (2) is configured to be pivotable about an axis parallel to the path (75) of the carriage (7) by means of the nozzle positioning device (6) and/or the jet deflection means (4) is configured to be pivotable about an axis parallel to the path (75) of the carriage (7) by means of the jet-deflection-means positioning device (5).

7. Ultra-high-pressure water-jet apparatus according to one of the preceding claims, **characterized in that** the striking angle and/or the angle at which the jet emerging from the nozzle and following the jet path strikes the jet deflection face and which lies between the jet path and a surface normal to the jet deflection face is in a range of greater than 0° to less than or equal to 30° or in a range of greater than 0° to less than or equal to 60°.

8. Sewer cleaning apparatus for cleaning a sewer, **characterized in that** the sewer cleaning apparatus comprises an ultra-high-pressure water-jet apparatus according to one of Claims 1 to 7.

9. Sewer cleaning apparatus according to Claim 8, **characterized in that** the ultra-high-pressure water-jet apparatus comprises a support device (76) which is pressable against the sewer wall.

10. Ultra-high-pressure water-jetting method for removing coatings, adhesions or constituents from a surface, referred as surface to be treated, comprising
• the creation of a jet (3), following a directed jet path, of a liquid medium under ultra high pressure in the range of greater than 500 bar to 3000 bar by means of a nozzle (2),
• directing the jet onto the surface to be treated,
**characterized in that**, after exiting the nozzle (2) and before striking the surface to be treated, the jet (3) is deflected by means of a jet deflection means (4), positioned in the jet path, such that the jet (3) strikes the surface at a more acute striking angle compared with the jet path without any jet deflection means (4), or runs in a direction parallel to the surface.

11. Ultra-high-pressure water-jetting method according to Claim 10, **characterized in that**, after exiting the nozzle (2) and before striking the surface to be treated, the jet (3) is deflected, forming a level or curved fan jet.

12. Ultra-high-pressure water-jetting method according to Claim 10 or 11, **characterized in that** the jet (3) is deflected by means of a jet deflection face (41), wherein, while the jet deflection face (41) is being moved relative to the surface to be treated, the jet (3) is continuously deflected by the jet deflection face (41).

13. Ultra-high-pressure water-jetting method according to one of Claims 10 to 12, **characterized in that** the jet (3) is deflected by means of a jet deflection face (41) which is brought into contact with the surface while the surface is being treated.

14. Ultra-high-pressure water-jetting method according to Claim 13, **characterized in that** the jet deflection face (41) is deformed as a result of the contact with the surface.

15. Ultra-high-pressure water-jetting method according to one of Claims 10 to 14, **characterized in that** the striking angle and/or the angle at which the jet emerging from the nozzle and following the jet path strikes the jet deflection face and which lies between the jet path and a surface normal to the jet deflection face is in a range of greater than 0° to less than or equal to 30° or in a range of greater than 0° to less than or equal to 60°.

## Revendications

1. Dispositif de jet d'eau à très haute pression destiné à éliminer des revêtements, des adhérences ou des constituants d'une surface, appelée surface à traiter, comprenant une buse (2) avec au moins une ouverture (21) pour générer un jet (3), suivant une trajectoire de jet orientée, d'un milieu fluide à très haute pression dans une plage de plus de 500 bars à 3000 bars, **caractérisé en ce qu'**un moyen de déviation de jet (4) qui présente une surface de déviation de jet (41) pouvant être positionnée dans la trajectoire de jet vers l'au moins une ouverture (21), peut être positionné dans la trajectoire de jet au moyen d'un dispositif de positionnement de moyen de déviation de jet (5) de telle sorte que le jet (3), après sa sortie de la buse (2) et avant son incidence sur une surface à traiter, puisse être dévié au moyen de la surface de déviation de jet (41) du moyen de déviation de jet (4) positionnée dans la trajectoire de jet, de telle sorte que le jet (3) parvienne sur la surface suivant un angle d'incidence plus aigu que dans le cas de la trajectoire de jet sans moyen de déviation de jet (4), ou s'étende dans une direction parallèle à la surface.

2. Dispositif de jet d'eau à très haute pression selon la revendication 1, **caractérisé en ce que** le moyen de déviation de jet (4) est réalisé sous forme de corps creux dont la surface d'enveloppe interne est au moins en partie la surface de déviation de jet (41).

3. Dispositif de jet d'eau à très haute pression selon l'une quelconque des revendications précédentes, **caractérisé en ce qu'**au moins la surface de déviation de jet (41) peut être déformée élastiquement.

4. Dispositif de jet d'eau à très haute pression selon l'une quelconque des revendications précédentes, **caractérisé en ce que** le dispositif de positionnement de moyen de déviation de jet (5) présente un actionneur linéaire pour positionner le moyen de déviation de jet (4) avec une direction d'action (511) vers la surface.

5. Dispositif de jet d'eau à très haute pression selon l'une quelconque des revendications précédentes, **caractérisé en ce que** le dispositif de jet d'eau à très haute pression comprend un chariot motorisé (7) au niveau duquel sont disposés un dispositif de positionnement de buse (6) avec la buse (2) et le dispositif de positionnement de moyen de déviation de jet (5) avec le moyen de déviation de jet (4).

6. Dispositif de jet d'eau à très haute pression selon la revendication 5, **caractérisé en ce que** la buse (2) est réalisée au moyen du dispositif de positionnement de buse (6) et/ou le moyen de déviation de jet (4) est réalisé au moyen du dispositif de positionnement de moyen de déviation de jet (5) de manière à pouvoir pivoter autour d'un axe parallèle à la trajectoire de déplacement (75) du chariot (7).

7. Dispositif de jet d'eau à très haute pression selon l'une quelconque des revendications précédentes, **caractérisé en ce que** l'angle d'incidence et/ou l'angle avec lequel le jet sortant de la buse, suivant la trajectoire de jet, tombe sur la surface de déviation de jet et qui est compris entre la trajectoire de jet et une normale à la surface de la surface de déviation de jet, est compris dans une plage de plus de 0° à 30° ou moins, ou dans une plage de plus de 0° à 60° ou moins.

8. Dispositif de nettoyage de canal pour nettoyer un canal,
**caractérisé en ce que** le dispositif de nettoyage de canal comprend un dispositif de jet d'eau à très haute pression selon l'une quelconque des revendications 1 à 7.

9. Dispositif de nettoyage de canal selon la revendication 8, **caractérisé en ce que** le dispositif de jet d'eau à très haute pression comprend un dispositif de support (76) qui peut être pressé contre la paroi du canal.

10. Procédé de jet d'eau à très haute pression destiné à éliminer des revêtements, des adhérences ou des constituants d'une surface, appelée surface à traiter, comprenant
- la génération d'un jet (3), suivant une trajectoire de jet orientée, d'un milieu fluide à très haute pression dans une plage de plus de 500 bars à 3000 bars au moyen d'une buse (2),
- l'orientation du jet vers la surface à traiter,
**caractérisé en ce que** le jet (3), après sa sortie de la buse (2) et avant son incidence sur la surface à traiter, est dévié au moyen d'un moyen de déviation de jet (4) positionné dans la trajectoire de jet, de telle sorte que le jet (3) parvienne sur la surface suivant un angle d'incidence plus aigu que dans le cas de la trajectoire de jet sans moyen de déviation de jet (4), ou s'étende dans une direction parallèle à la surface.

11. Procédé de jet d'eau à très haute pression selon la revendication 10, **caractérisé en ce que** le jet (3), après sa sortie de la buse (2) et avant son incidence sur la surface à traiter, est dévié en formant un jet en éventail plan ou courbé.

12. Procédé de jet d'eau à très haute pression selon l'une quelconque des revendications 10 ou 11, **caractérisé en ce que** la déviation du jet (3) s'effectue au moyen d'une surface de déviation de jet (41), le jet (3) étant toujours dévié par la surface de déviation de jet (41) pendant un déplacement de la surface de déviation de jet (41) par rapport à la surface à traiter.

13. Procédé de jet d'eau à très haute pression selon l'une quelconque des revendications 10 à 12, **caractérisé en ce que** la déviation du jet (3) s'effectue au moyen d'une surface de déviation de jet (41) qui est amenée en contact avec la surface pendant le traitement de la surface.

14. Procédé de jet d'eau à très haute pression selon la revendication 13, **caractérisé en ce que** la surface de déviation de jet (41) est déformée suite au contact avec la surface.

15. Procédé de jet d'eau à très haute pression selon l'une quelconque des revendications 10 à 14, **caractérisé en ce que** l'angle d'incidence et/ou l'angle avec lequel le jet sortant de la buse, suivant la trajectoire de jet, tombe sur la surface de déviation de jet et qui est compris entre la trajectoire de jet et une normale à la surface de la surface de déviation de jet, est compris dans une plage de plus de 0° à 30° ou moins, ou dans une plage de plus de 0° à 60° ou moins.
